# EUROPÄISCHE PATENTSCHRIFT

(11) **EP 1 464 558 B1**
(45) Veröffentlichungstag und Bekanntmachung des Hinweises auf die Patenterteilung: **31.12.2008**
(21) Anmeldenummer: 04005746.5
(22) Anmeldetag: 11.03.2004
(51) Int. Cl.: B61D 17/10

(54) **Verfahren zum Einbau eines niederflurigen Mittelteiles in den Wagenkasten eines hochflurigen Schienenfahrzeuges**
Method for fitting a low-floored middle part onto the body of a rail vehicle with a high floor
Procédé pour insérer une partie intermédiaire surbaissée dans la caisse d'un véhicule ferroviaire à plancher haut

(30) Priorität: 04.04.2003 DE 10315291
(43) Veröffentlichungstag der Anmeldung: 06.10.2004
(73) Patentinhaber: IFTEC GmbH & Co. KG, 04109 Leipzig (DE)
(72) Erfinder: Stöhrer, Klaus-Jürgen, 04838 Jesewitz/OT Wöllmen (DE); Jacob, Dietmar, 04157 Leipzig (DE); Heidel, Dietmar, 04425 Taucha (DE)
(74) Vertreter: Bockhorni & Kollegen

(56) Entgegenhaltungen:
- EP-A1- 0 780 279
- EP-A2- 0 230 888
- MUELLER-HELLMANN A: "NIEDERFLURBAUWEISE STIMULIERT DIE ENTWICKLUNG NEUER FAHRWERKS- UND ANTRIEBSTECHNOLOGIEN FUER NAHVERKEHRSSCHIENENFAHRZEUGE" ELEKTRISCHE BAHNEN, OLDENBOURG INDUSTRIEVERLAG, MUNCHEN, DE, Bd. 89, Nr. 6, 1. Juni 1991 (1991-06-01), Seiten 178-185, XP000215762 ISSN: 0013-5437

## Beschreibung

Die Erfindung betrifft ein Verfahren zum Einbau eines niederflurigen Mittelteiles in den Wagenkasten eines hochflurigen Schienenfahrzeuges, welches insbesondere im ebenerdigen Schienennahverkehr Anwendung finden soll.

Ein solches Schienenfahrzeug ist aus der EP-A-0 230 888 bekannt.

Zur Bewältigung steigender Fahrgastströme wurden für den ebenerdigen Schienennahverkehr vor allem in den ersten Jahrzehnten nach dem zweiten Weltkrieg immer großräumigere Fahrzeuge entwickelt. Ein Beispiel für diese Entwicklung von Großraumfahrzeugen für den ebenerdigen Schienennahverkehr ist der in Tschechien zunächst in USamerikanischer Lizenz hergestellte und später eigenständig weiterentwickelte Tatra-Straßenbahnwagen.

Alle diese zur Beförderung großer Personenzahlen geeigneten Großraumfahrzeuge sind relativ lang, und deshalb war die Verwendung von Drehgestellen, insbesondere wegen der im ebenerdigen Schienennetz der Städte vorhandenen geringen Kurvenradien, für diese Fahrzeuge unerlässlich.

Durch den Unterbau von Drehgestellen unter den Wagenkasten wurde aber die Flurebene, d. h. die von den Fahrgästen begehbare Bodenfläche im Inneren der Fahrzeuge gegenüber den zuvor bekannten kürzeren Zweiachsfahrzeugen stark angehoben, wodurch sich der beim Ein- und Aussteigen zu überwindende Höhenunterschied zwischen dem Straßenniveau und der Fahrzeugflurebene bedeutend vergrößert hat. Dies beeinträchtigt nicht nur die Bequemlichkeit beim Ein- und Aussteigen, vor allem für Alte und Behinderte, sondern erhöht auch die für den Fahrgastwechsel an den Haltestellen benötigte Zeit.

Zwar ist seit langem, auch für Schienenfahrzeuge mit Drehgestellen, die sogenannte Niederflurtechnik bekannt. Bei den bekannten Niederflurwagen ist die begehbare Bodenfläche im Inneren dieser Fahrzeuge in den Türbereichen stark abgesenkt, so dass niederflurige Bereiche vorhanden sind, die einen relativ geringen Abstand vom Straßenniveau aufweisen und ein bequemes Ein- und Aussteigen ermöglichen. Von diesen Niederflurbereichen lassen sich dann über im Wageninneren angeordnete Stufen oder Schrägen die höhergelegenen, z. B. über den Drehgestellen angeordneten Bereiche, in denen vorwiegend die Sitzplätze angeordnet sind, bequem erreichen. Obwohl der Beförderungskomfort für die Fahrgäste in diesen Fahrzeugen erheblich höher ist, und auch der Fahrgastwechsel an den Haltestellen deutlich schneller vonstatten gehen kann, wurde von den Waggonbaufirmen während der Entwicklung der Großraumfahrzeuge auf die Weiterentwicklung der bekannten Niederflurtechnik bewusst verzichtet, weil die Fertigung der Wagenkastenträger für Niederflurwagen erheblich komplizierter und teurer ist als bei den durchgängig hochflurigen Fahrzeugen.

Erst mit der Aufwertung des öffentlichen Personennahverkehrs angesichts des kaum noch zu bewältigenden Individualverkehrs in den Mittel- und Großstädten sowie durch die Aktivität und die politische Akzeptanz von Behinderten- und Seniorenverbänden traten in den letzten Jahren wieder Überlegungen zur Steigerung der Bequemlichkeit in den Fahrzeugen des ebenerdigen Schienennahverkehrs in den Vordergrund. Bei den meisten der in den vergangenen Jahren für den ebenerdigen Schienennahverkehr neu entwickelten Fahrzeuge ist deshalb eine konsequente Hinwendung zur Niederflurtechnik zu beobachten.

Aus wirtschaftlichen Gründen ist es den Nahverkehrsunternehmen jedoch nicht möglich, ihren gesamten in den vergangenen Jahrzehnten mittels hochfluriger Fahrzeuge erneuerten und zum großen Teil in gutem und gebrauchsfähigem Zustand befindlichen Wagenpark kurzfristig außer Betrieb zu nehmen und durch die wesentlich komfortableren Niederflur-Neubauwagen zu ersetzen.

Der Erfindung liegt deshalb die Aufgabe zugrunde, ein Verfahren zu entwickeln, das es ermöglicht, die bei den Verkehrsbetrieben vorhandenen hochflurigen Schienenfahrzeuge zumindest teilweise mit niederflurigen Ein- und Ausstiegsmöglichkeiten zu versehen und damit den Komfort der vorhandenen Fahrzeuge wesentlich zu erhöhen.
Die Aufgabe wird erfindungsgemäß durch ein Verfahren mit den kennzeichnenden Merkmalen des Patentanspruches 1 gelöst.

Vorteilhafte Ausführungsformen des erfindungsgemäßen Verfahrens bilden die Merkmale der Unteransprüche 2 bis 6.

Das erfindungsgemäße Verfahren soll im Weiteren anhand eines bevorzugten Ausführungsbeispieles unter Bezugnahme auf die Figuren 1 bis 3 näher erläutert werden.
- Fig. 1: ist eine perspektivische Prinzipdarstellung des Wagenkastens eines hochflurigen Schienenfahrzeuges mit den wichtigsten Längs- und Querträgern im ursprünglichen Zustand unter Angabe der Hebe- und Kupplungspunkte;
- Fig. 2: ist eine der Fig. 1 ähnliche perspektivische Darstellung, die den Wagenkasten mit den wichtigsten Längs- und Querträgern nach dem Einbau von Längsträgerabschnitten für ein niederfluriges Mittelteil und der Heraustrennung des ursprünglichen mittleren Trägerstrukturabschnittes zeigt;
- Fig. 3: zeigt das komplette Schienenfahrzeug nach dem Einbau des niederflurigen Mittelteiles in einer Längsschnittansicht.

In Figur 1 sind die wichtigsten Baugruppen des Wagenkastens W eines hochflurigen Schienenfahrzeuges dargestellt.

Zum Einbau eines niederflurigen Mittelteiles M in den in Figur 1 dargestellten hochflurigen Wagenkasten W wird die ursprüngliche Trägerstruktur T des Wagenkastens W an mindestens je drei Aufnahmepunkten H1, H2, K1 und H3, H4, K2 der Trägerstruktur T vor und hinter einem mittleren Trägerstrukturabschnitt TM in einem (nicht dargestellten) starren Gestell aufgenommen und eingespannt. Um eine weitestgehend starre Abstützung des Wagenkastens W während der Umbauarbeiten zu gewährleisten, sollten die mindestens je drei Aufnahmepunkte H1, H2, K1 und H3, H4, K2 an peripheren Stellen der Trägerstruktur T vor und hinter dem mittleren Trägerstrukturabschnitt TM angeordnet sein und einen möglichst großen Abstand voneinander haben. Zweckmäßigerweise können als Aufnahmepunkte H1, H2, K1; H3, H4, K2 zum Einspannen der Trägerstruktur T die Hebepunkte H1, H2, H3, H4 und die Kupplungspunkte K1, K2 des Wagenkastens W genutzt werden. Das Einspannen der vorderen und hinteren Bereiche der Trägerstruktur T des Wagenkastens W vor und hinter dem mittleren Trägerstrukturabschnitt TM an jeweils drei möglichst weit voneinander beabstandeten Aufnahmepunkten der Trägerstruktur T bildet die Gewähr dafür, dass im mittleren Bereich des Wagenkastens Umbauten vorgenommen werden können, ohne dass sich während dieser Arbeiten die vorderen und hinteren Bereiche des Wagenkastens W in ihrer Position zueinander verlagern können.

Nach dem Einspannen in der vorgenannten Art und Weise werden zunächst im mittleren Trägerstrukturabschnitt TM zwecks Herstellung von Baufreiheit alle nichttragenden Bodenteile entfernt. Danach werden unterhalb des mittleren Trägerstrukturabschnittes TM neue Längsträgerabschnitte T1, T2 eingefügt (siehe Fig. 2), d. h. es wird z. B. durch Einschweißen dieser neuen Längsträgerabschnitte T1, T2 eine neue starre Verbindung zwischen den vorderen und hinteren Bereichen der Trägerstruktur T hergestellt. Auch wenn diese neue Verbindung zunächst noch nicht die Festigkeitseigenschaften des vorhandenen mittleren Trägerstrukturabschnittes TM aufweist, weil wegen noch vorhandener ursprünglicher Teile des mittleren Trägerstrukturabschnittes TM eventuell noch nicht alle neuen Längsträgerabschnitte eingefügt werden können, ist es während des eingespannten Zustandes der Trägerstruktur T in dem starren Gestell dennoch möglich, nach dem Einfügen der neuen Längsträgerabschnitte T1 und T2 den gesamten vorhandenen mittleren Trägerstrukturabschnitt TM und alle vorhandenen Wand- und Dachbereiche im Mittelteil M des Wagenkastens W zu entfernen. Dadurch wird die endgültige Baufreiheit zum Einfügen eventuell noch fehlender neuer Längsträgerabschnitte T3 ... TN und zum Einfügen von Querträgern in die Trägerstruktur T des Mittelteiles M des Wagenkastens W sowie zum Einfügen neuer Boden-, Wand- und Dachbereiche (B, WA, D) im Mittelteil M des Wagenkastens W geschaffen.

Nach dem Einfügen aller erforderlichen neuen Längsträgerabschnitte T3 ... TN und von eventuell erforderlichen Querträgern besitzt die Trägerstruktur T wieder die für die Abstützung des Wagenkastens W notwendige Festigkeit.

Nunmehr können die für ein niederfluriges Mittelteil erforderlichen neuen Boden-, Wandund Dachbereiche (B, WA, D) im Mittelteil M des Wagenkastens W eingefügt werden.

Wie aus Figur 3 hervorgeht, ist der neue Dachbereich D des Mittelteiles M gegenüber den vorhandenen vorderen und hinteren Dachbereichen D1, D2 erhöht ausgebildet, um in diesem neu gewonnenen Raum die Antriebssteuerungsausrüstung des Fahrzeuges aufnehmen zu können, die zuvor im hochflurigen Schienenfahrzeug unterhalb des Bodens im Mittelteil M des Wagenkastens W untergebracht war.

Aus Figur 3 ist auch die Absenkung des Bodenteiles im neuen niederflurigen Mittelteil M des Wagenkastens W gut erkennbar. Der Abstand A des neuen Bodenteiles vom Grund beträgt vorzugsweise 240 mm. Dadurch ist der Niederflurbereich ohne jegliche Stufe begehbar. Dies bietet nicht nur für alte und behinderte Fahrgäste große Vorteile sondern führt auch zu erheblichen Zeiteinsparungen beim Fahrgastwechsel an den Haltestellen.

Vom neugeschaffenen niederflurigen Mittelteil M des Wagenkastens W führen Stufen S zum hochflurigen Wageninneren.

Die Fenster im niederflurigen Mittelteil M wurden entsprechend der neuen Bodenhöhe tiefer herabgezogen.

Mit Hilfe des erfindungsgemäßen Verfahrens lassen sich bei den Verkehrsbetrieben vorhandene guterhaltene hochflurige Schienenfahrzeuge vorzugsweise im Rahmen einer Generalinstandsetzung den gestiegenen Anforderungen an den Komfort des Nahverkehrs anpassen und weiterverwenden.

## Patentansprüche

1. Verfahren zum Einbau eines niederflurigen Mittelteiles (M) in den Wagenkasten (W) eines hochflurigen Schienenfahrzeuges,
**gekennzeichnet durch**
die Schritte:
a) Aufnehmen und Einspannen der Trägerstruktur (T) des Wagenkastens (W) an mindestens je drei Aufnahmepunkten (H1, H2, K1; H3, H4. K2) der Trägerstruktur (T) vor und hinter einem mittleren Trägerstrukturabschnitt (TM) in einem starren Gestell;
b) Entfernen aller nichttragenden Bodenteile im Bereich des mittleren Trägerstrukturabschnittes (TM);
c) Einfügen neuer Längsträgerabschnitte (T1, T2) in die Trägerstruktur (T) des Wagenkastens (W) unterhalb des mittleren Trägerstrukturabschnittes (TM);
d) Heraustrennen des mittleren Trägerstrukturabschnittes (TM) und der vorhandenen Wand- und Dachbereiche im Mittelteil (M) des Wagenkastens (W);
e) erforderlichenfalls Einfügen eines oder mehrerer weiterer neuer Längsträgerabschnitte (T3 ... TN) und von Querträgern in die Trägerstruktur (T) des Mittelteiles (M) des Wagenkastens (W);
f) Anordnen und Einfügen neuer Boden-, Wand- und Dachbereiche (B, WA, D) im Mittelteil (M) des Wagenkastens (W) auf den neuen Längsträgerabschnitten (T1, T2, T3 ... TM) der Trägerstruktur (T);
g) Lösen der Einspannung der Aufnahmepunkte (H1, H2, K1; H3, H4, K2) der Trägerstruktur (T) von dem starren Gestell.

2. Verfahren nach Anspruch 1,
**dadurch gekennzeichnet, dass**
die mindestens je drei Aufnahmepunkte (H1, H2, K1) und (H3, H4, K2) an peripheren Stellen der Trägerstruktur (T) angeordnet sind und einen möglichst großen Abstand voneinander haben.

3. Verfahren nach Anspruch 1 und/oder 2,
**dadurch gekennzeichnet, dass**
als Aufnahmepunkte (H1, H2, K1; H3, H4, K2) zum Einspannen der Trägerstruktur (T) die Hebepunkte (H1, H2, H3, H4) und die Kupplungspunkte (K1, K2) des Wagenkastens (W) dienen.

4. Verfahren nach mindestens einem der Ansprüche 1 bis 3,
**dadurch gekennzeichnet, dass**
der neue Dachbereich (D) im Mittelteil (M) des Wagenkastens (W) gegenüber den vorhandenen vorderen und hinteren Dachbereichen (D1, D2) des Wagenkastens (W) erhöht ausgebildet wird

5. Verfahren nach Anspruch 4,
**dadurch gekennzeichnet, dass**
der erhöhte Dachbereich (D) zur Aufnahme der Antriebssteuerungsausrüstung des Schienenfahrzeuges dient.

6. Verfahren nach mindestens einem der vorhergehenden Ansprüche,
**dadurch gekennzeichnet, dass**
der neue Bodenbereich (B) des niederflurigen Mittelteiles (M) in einem Abstand vom Grund von etwa 240 mm ausgebildet wird.

## Claims

1. A method for fitting a low-floored center portion (M) into the car body (W) of a rail vehicle with a high floor, comprising the following steps:
a) receiving and clamping the beam structure (T) of the car body (W) at least at three respective receiving points (H1, H2, K1; H3, H4, K2) of the beam structure (T) in front and behind a center beam structure section (TM) in a rigid frame;
b) removing all nonstructural floor components in the portion of the center beam structure section (TM);
c) inserting new longitudinal beam sections (T1, T2) into the beam structure (T) of the vehicle body (W) below the center beam structure section (TM);
d) cutting out the center beam structure section (TM) and the existing wall- and roof portions in the center portion (M) of the car body (W);
e) where necessary, inserting one or plural new longitudinal beam sections (T3 ... TN) and transversal beams into the beam structure (T) of the center portion (M) of the car body (W);
f) arranging and integrating new floor-, wall- and roof portions (B, WA, D) in the center portion (M) of the car body (W) on the new longitudinal beam sections (T1, T2, T3 ... TN) of the beam structure (T); and
g) releasing the clamping of the receiving points (H1, H2, K1; H3, H4, K2) of the beam structure (T) from the rigid frame.

2. A method according to claim 1, wherein the at least three receiving points (H1, H2, K1) and (H3, H4, K2) are disposed at peripheral locations of the beam structure (T) and comprise a distance from one another, which is as large as possible.

3. A method according to claim 1 or 2, wherein the hoist points (H1, H2, H3, H4) and the coupling points (K1, K2) of the car body (W) serve as receiving points (H1, H2, K1; H3, H4, K2) for clamping the beam structure (T).

4. A method according to one of the claims 1 through 3, wherein the new roof portion (D) in the center portion (M) of the car body (W) is configured elevated relative to the existing front and rear roof portions (D1, D2) of the car body (W).

5. A method according to claim 4, wherein the elevated roof portion (D) is configured for receiving the drive control equipment of the rail vehicle.

6. A method according to at least one of the preceding claims, wherein the new floor portion (B) of the low-floor center portion (M) is configured at a distance of approximately 240 mm from the ground.

## Revendications

1. Procédé de montage d'une partie intermédiaire à plancher surbaissé (M) dans la caisse (W) d'un véhicule sur rails à plancher haut, **caractérisé par** les étapes suivantes:
a) recevoir et serrer dans une carcasse rigide la structure porteuse (T) de ladite caisse (W) sur au moins respectivement trois points de réception (H1, H2, K1 ; H3, H4, K2) de la structure porteuse (T) devant et derrière une section intermédiaire (TM) de la structure porteuse ;
b) éliminer toutes les parties de plancher non porteuses au niveau de ladite section intermédiaire (TM) de la structure porteuse ;
c) insérer de nouveaux tronçons de longerons (T1, T2) dans la structure porteuse (T) de la caisse (W) au-dessous de la section intermédiaire (TM) de la structure porteuse ;
d) retirer la section intermédiaire de structure porteuse (TM) ainsi que les zones existantes de parois et de toiture dans la partie intermédiaire (M) de la caisse (W) ;
e) en cas de besoin, insérer un ou plusieurs nouveaux tronçons supplémentaires de longerons (T3 ... TN) ainsi que des poutres transversales dans la structure porteuse (T) de la partie intermédiaire (M) de la caisse (W) ;
f) disposer et insérer de nouvelles zones de plancher, de parois et de toiture (B, WA, D) dans ladite partie intermédiaire (M) de la caisse (W), sur lesdits nouveaux tronçons de longerons (T1, T2, T3 ... TN) de la structure porteuse (T) ;
g) supprimer le serrage des points de réception (H1, H2, K1 ; H3, H4, K2) de la structure porteuse (T), libérant ainsi cette dernière de la carcasse rigide.

2. Procédé selon la revendication 1, **caractérisé par le fait que** lesdits au moins respectivement trois points de réception (H1, H2, K1) et (H3, H4, K2) sont disposés à des endroits périphériques de la structure porteuse (T) et présentent une distance aussi grande que possible les uns des autres.

3. Procédé selon la revendication 1 et/ou 2, **caractérisé par le fait que** les points qui servent de points de réception (H1, H2, K1; H3, H4, K2) pour serrer la structure porteuse (T) sont les points de levage (H1, H2, H3, H4) et les points de couplage (K1, K2) de la caisse (W).

4. Procédé selon l'une au moins des revendications 1 à 3, **caractérisé par le fait que** la nouvelle zone de toiture (D) dans la partie intermédiaire (M) de la caisse (W) est réalisée de manière à être élevée par rapport aux zones avant et arrière de toiture existantes (D1, D2) de la caisse (W).

5. Procédé selon la revendication 4, **caractérisé par le fait que** ladite zone élevée de toiture (D) sert à recevoir l'équipement de commande d'entraînement du véhicule sur rails.

6. Procédé selon l'une au moins des revendications précédentes, **caractérisé par le fait que** la nouvelle zone de plancher (B) de la partie intermédiaire à plancher surbaissé (M) est réalisée à une distance d'environ 240 mm du sol.
